# FASCICULE DE BREVET EUROPEEN

(11) **EP 0 357 670 B1**
(45) Date de publication et mention de la délivrance du brevet: **26.08.1992**
(21) Numéro de dépôt: 88904234.7
(22) Date de dépôt: 04.05.1988
(51) Int. Cl.: D06B 3/32

(54) **JIGGER**
JIGGER
JIG

(30) Priorité: 15.05.1987 FR 8706825
(43) Date de publication de la demande: 14.03.1990
(73) Titulaire: PENET, Charles Marie André, F-95400 Arnouville (FR)
(72) Inventeur: PENET, Charles Marie André, F-95400 Arnouville (FR)
(74) Mandataire: de Boisse, Louis Arnaud
(86) Numéro de dépôt international: FR8800216
(87) Numéro de publication internationale: WO8808895

(56) Documents cités:
- FR-A- 1 459 915
- FR-A- 1 525 192

## Description

La présente invention concerne les machines de teinture comportant deux rouleaux sur lesquels est enroulé le tissu à teindre.

Le tissu passe d'un rouleau à l'autre en traversant le bain de teinture et s'imprègne ainsi de colorant qui peu à peu se fixe sur la fibre.

Des machines de ce genre sont connues sous le nom de Jigger .

Les constructeurs de ces machines se sont souvent efforcés de faire défiler le tissu à vitesse linéaire constante dans son parcours à travers le bain (voir FR-A-1 525 192).

Le demandeur a pensé que cette vitesse linéaire constante pouvait être nuisible en étant la cause du manque d'uniformité de teinture que l'on observe parfois sur les bandes de tissu d'une certaine longueur. En effet le rayon du rouleau enrouleur varie beaucoup au cours d'un passage du tissu, par exemple -cas fréquent- de 1 à 3; et l'accéleration centrifuge γ à laquelle est soumis le tissu au moment où il s'enroule varie dans le même rapport mais en sens inverse, dans le cas où la vitesse est constante.

On a en effet les relations: γ = ω²R = ωv =$\frac{{\text{v}}^{\text{2}}}{\text{R}}$

La quantité de bain -et par conséquent de colorant- retenue par le tissu varie ainsi d'une manière appréciable ce qui peut provoquer le défaut cité plus haut.

La présente invention a pour but d'obtenir sur le tissu enroule, après son passage dans le bain, un taux sensiblement constant d'enlevage (pourcentage de bain contenu dans le tissu) d'un bout à l'autre du tissu.

Conformément à l'invention, on ne cherche plus à maintenir constante la vitesse linéaire du tissu mais on met en oeuvre des moyens pour contrôler et maintenir constante l'accélération centrifuge à laquelle est soumis le tissu -et la bain qu'il contient- au moment où il s'enroule mur le rouleau tracteur.

Non seulement on impose une limite à cette accélération mais encore on la rend constante ou pratiquement telle d'une extrémité à l'autre du rouleau de tissu.

Dans l'exemple cité ce contrôle est réalisé électroniquement en asservissant le moteur à courant continu, qui entraîne le rouleau tracteur, à la mesure de l'accélération γ.

Pour faire cette mesure on peut utiliser des dynamos tachymétriques:

Deux dynamos, solidaires respectivement des moteurs couplés avec les rouleaux, donnent tour à tour un signal proportionnel à la vitesse angulaire ω de celui des rouleaux qui est tracteur (enrouleur).

La troisième, entraînée par un rouleau libre mû tangentiellement par le tissu, donne un signal proportionnel à la vitesse linéaire v de celui-ci. Ces signaux sous forme de tensions sont ramenés à des valeurs compatibles et de mêmes proportions par rapport aux unités mesurées (radians et mètres par seconde) de sorte que leur produit donne une image de γ = ω.v

Ce produit est effectué électroniquement et il est présenté comme "mesure" à un variateur de la vitesse du moteur pour que la "Mesure" soit égale à la valeur de consigne de l'accélération.

Par exemple le moteur peut être un moteur électrique à courant continu recevant une tension électromotrice réglable a moyen d'un variateur à thyristor.

Si l'on utilise une transmission hydraulique à vitesse variable entre chaque cylindre et son moteur électrique, on peut aussi contrôler le rapport de vitesse fourni par la transmission en fonction de la mesure du produit ω.v.

Dans un autre mode de réalisation de l'invention, on détecte par dynamo tachymétrique comme ci-dessus la vitesse angulaire ω du cylindre enrouleur ainsi que le nombre n de spires enroulées à chaque moment et on règle la vitesse angulaire du cylindre enrouleur de manière à maintenir constante l'expression ω² (1+n$\frac{\text{m-1}}{\text{N}}$ ), m étant le rapport du rayon final du cylindre enrouleur à son rayon initial et N le nombre de spires du tissu enroulées, à la fin de l'enroulement.

En variante, on prend comme fonction à maintenir constante la somme aω + v à la place du produit ω.v, a étant un coefficient constant déterminé pour que l'accélération centrifuge soit la même pour les deux valeurs extrêmes du rayon R. Le calcul montre en effet que, dans ce cas, la variation de l'accélération dans l'intervalle est faible.

Par le calcul on a trouvé que le coefficient a est égal à R₁ $\sqrt{\text{m}}$ , R₁ étant le rayon de départ du rouleau et m le rapport du rayon maximum au rayon initial. Pour le rapport courant de 3 cité plus haut

a = R₁ $\sqrt{\text{3}}$

La somme des signaux a.ω et v donnés par les dynamos tachymétriques et la comparaison avec la valeur de consigne de cette somme peuvent être facilement réalisées dans des montages électroniques simples.

Un autre perfectionnement qui fait également l'objet de l'invention et qui poursuit le même but -l'obtention d'un taux d'enlevage régulier sur toute la surface du tissu- concerne les petits cylindres qui guident le tissu au point d'enroulement (et de déroulement) sur les rouleaux enrouleurs. Ces petits cylindres appuient plus ou moins sur le tissu. Ils sont montés chacun sur deux bras articulés pour pouvoir suivre la variation du diamètre des rouleaux. Or il arrive que, soit par usure des paliers, soit par un mauvais alignement des articulations, l'appui de ces cylindres sur le rouleau qui les concerne ne soit plus égal d'un bord à l'autre du tissu. Il s'ensuit un essorage différent et un dégradé du coloris d'un bord à l'autre.

Pour remédier à cet inconvénient il est prévu selon l'invention de rendre déformable le bâti oscillant forme par les deux bras susdits de manière que par l'action du tissu lui-même ou du poids de l'ensemble ou de ressorts ou des trois actions combinées, le petit cylindre cherche appui sur toute la laize du tissu, le léger essorage devenant alors uniforme.

La description qui va suivre en regard du dessin annexé, donné à titre d'exemple non limitatif, fera bien comprendre comment l'invention peut être réalisée, les particularités qui ressortent tant du texte que du dessin faisant, bien entendu, partie de ladite invention.

La figure 1 est une vue schématique d'une machine de teinture du type JIGGER.

La figure 2 est un diagramme illustrant un mode de réalisation de l'invention.

La figure 3 montre schématiquement un autre mode de réalisation d'une régulation conforme à l'invention.

Les figures 4 et 5 illustrent les résultats obtenus.

Les figures 6 et 7 montrent en élévation et en perspective le dispositif de montage du petit cylindre d'essorage.

La machine représentée sur la figure 1 comporte une cuve 1 remplie par le bain de teinture 2 et dans laquelle passe la bande de tissu 3 à teindre, cette bande se déroulant d'un rouleau 4 pour s'enrouler sur un rouleau 5. Celui-ci est le rouleau tracteur et il est entraîné en rotation par un moteur électrique à vitesse réglable. Des moteurs électriques à réglage électronique sont actuellement bien connus. On peut aussi utiliser une transmission hydraulique à vitesse variable pour entraîner le rouleau à partir du moteur électrique. Dans son parcours d'un rouleau à l'autre, la bande de tissu est guidée en passant sur des petits cylindres 6 montés fous sur leurs axes. Elle passe aussi sur un cylindre intermédiaire 7 placé au-dessus du bain de teinture et qu'elle entraîne en rotation en même temps qu'une dynamo tachymétrique liée à ce cylindre 7. Cette dynamo engendre un signal proportionnel à la vitesse tangentielle du rouleau 7 et par conséquent à la vitesse linéaire de déplacement du tissu, symbolisée par v.

Une autre dynamo tachymétrique, liée au mouvement du rouleau 5, donne une image de la vitesse angulaire ω de ce rouleau. Le produit v.ω image de l'accélération centrifuge peut ainsi être réalisé à condition toutefois de ramener les valeurs brutes à des valeurs compatibles et homogènes -ce qui peut être fait à l'aide de simples ponts de Wheatstone-.

En envoyant cette image v.ω, comme mesure, face à une valeur de consigne K, appliquée à un comparateur électronique, on obtient à la sortie de celui-ci une tension qui permet d'asservir le moteur d'entraînement du rouleau à cette consigne. Ce moteur peut être un moteur à courant continu alimenté par un variateur à thyristor classique.

Le programme est schématisé sur la figure 2 et peut être mis en oeuvre par tout électronicien.

Une autre variante de réalisation découle des considérations suivantes:
soit m le rapport$\frac{{\text{R}}_{\text{m}}}{{\text{R}}_{\text{o}}}$
Rₒ étant le rayon du cylindre d'enroulement au démarrage et Rₘ son rayon à la fin de l'enroulement. Ce rapport est donné directement par la comparaison des vitesses ω₁ et ω₂ des deux cylindres du jigger en fin de parcours:
ω₁Rₘ = ω₂Rₒ d'où$\frac{{\text{R}}_{\text{m}}}{{\text{R}}_{\text{o}}}$ =$\frac{\text{ω2}}{\text{ω1}}$
Soit N le nombre de spires du tissu enroulées à la fin de l'enroulement. Ce nombre est déterminé au premier enroulement.

Un calculateur est prévu dans lequel on met en mémoire, pour chaque tissu, lors du montage, les valeurs de m et de N.

De plus, un compteur-décompteur est associé à chacun des cylindres 4 et 5 et donne à chaque moment le nombre n de spires enroulées sur celui des cylindres qui est enrouleur. Le nombre n est transmis au calculateur de même que la tension électrique, mesure de la vitesse angulaire ω du cylindre enrouleur.

L'épaisseur du tissu, c'est-à-dire celle de chaque spire, est égale à$\frac{{\text{R}}_{\text{m}} {\text{- R}}_{\text{o}}}{\text{N}}$ =$\frac{{\text{mR}}_{\text{o}} {\text{- R}}_{\text{o}}}{\text{N}}$ = Rₒ$\frac{\text{m-1}}{\text{N}}$

Quand n spires sont enroulées, le rayon Rn du cylindre enrouleur est Rₙ = Rₒ (1 + n$\frac{\text{m-1}}{\text{N}}$ )

Pour maintenir l'accélération centrifuge γ constante le calculateur élèvera au carré la tension mesure de ω puis multipliera ce carré par (1 + n$\frac{\text{m-1}}{\text{N}}$ ) et comparera le résultat avec la consigne pour asservir la vitesse du moteur de manière que:${\text{C}}^{\text{te}} {\text{= ω²R}}_{\text{o}} \text{(1 + n} \frac{\text{m-1}}{\text{N}} \text{)}$ ou Rₒ étant constant,${\text{C}}^{\text{te}} \text{= ω² (1 + n} \frac{\text{m-1}}{\text{N}} \text{)}$

Mais le mode de réalisation préféré de l'invention qui permet d'utiliser des montages électroniques simples, est celui dans lequel on fait le contrôle de l'accélération en fonction, non point du produit ω.v, mais de la somme a.ω + v, a étant un coefficient égal à R₁ x $\sqrt{\text{m}}$ , R₁ étant le rayon initial du rouleau 5 et m le rapport du rayon final de ce rouleau à son rayon initial.

Le signal a.ω proportionnel à la vitesse angulaire ω du rouleau 5 est fourni par la dynamo tachymétrique entraînée par le rouleau 5 (dynamo 8 sur la figure 3). Ce signal et celui proportionnel à la vitesse linéaire v, fourni par la dynamo tachymétrique du cylindre 7 sont sommés dans le dispositif électronique 9. Le signal correspondant est comparé en 10 à la valeur de consigne K et le signal résultant pris en 11 est envoyé au dispositif d'asservissement du moteur.

Les graphiques des figures 4 et 5 ont été tracés en considérant l'exemple numérique dans lequel le rayon du rouleau 5 varie entre 1 et 3. Sur ces figures on a porté les rayons en abscisses et les valeurs de l'accélération centrifuge en ordonnées.

La figure 5 montre la très importante variation de l'accélération centrifuge pour un rayon du rouleau 5 variant de 1 à 3 quand on cherche à maintenir constante la vitesse linéaire du tissu, à une valeur qui est dans cet exemple de l'ordre de 70 mètres par minute.

Au contraire, le graphique de la figure 4 montre par sa courbe 12 que l'accélération centrifuge γ, dont les valeurs sont égales pour les deux rayons extrêmes, (on a alors a = R₁ $\sqrt{\text{3}}$ ) varie peu dans l'intervalle.

La courbe 12 présente un maximum de 7,48 m/s² pour des valeurs de 6,9 m/s² aux deux points extrêmes.

Sur les figures 6 et 7, on a représenté à plus grande échelle, en élévation et en perspective, le petit cylindre 14 qui s'appuie sur le tissu à l'endroit où il se dépose sur le rouleau 5. Ce cylindre 14 qui peut tourner librement sur son support assure un enroulage régulier du tissu sortant du bain de teinture. Les tourillons qui constituent son axe sont montés librement dans des paliers 15 qui sont portés par deux bras 16 montés pivotants en 17 sur le bâti de la machine. Les bras 16 sont reliés entre eux par un tube entretoisé 18 muni de brides 19 fixées sur les bras 16 par des boulons 20. Entre les brides 19 est également disposée une barre à section en V, dite "barre élargisseuse", sur laquelle passe le tissu. Cette barre est représentée en 19a sur la figure 1 mais non sur les figures 6 et 7.

Grâce à la faculté de pivotement des bras 16 autour des pivots 17, le cylindre 14 est maintenu contre le tissu qui s'enroule sur le rouleau 5, par la tension du tissu à son passage sur les barres élargisseuses, ou par des ressorts ou par ces moyens combinés.

Il arrive que par suite d'un défaut de précision de la réalisation, de l'usure ou d'autres causes, le cylindre 14 ne s'appuie que ponctuellement sur le tissu au lieu de s'appuyer le long d'une génératrice, comme il le faut pour obtenir un taux d'enlevage régulier du liquide de teinture d'un bord à l'autre de la laize.

Pour éviter cet inconvénient, on donne, selon l'invention, une certaine liberté de déformation à l'ensemble constitué par les bras 16 et l'entretoise 18. Pour cela, le mode de réalisation figuré prévoit pour le passage des boulons d'assemblage 20, des trous ovalisés 21, tant sur les brides 19 que sur les bras 16 et, de plus, les boulons ne sont pas serrés à fond, les écrous étant freinés par des contre-écrous. De la sorte, les bras 16 peuvent prendre des inclinaisons différentes l'un par rapport à l'autre et dans les deux sens en permettant au cylindre 14 de s'appuyer sur toute la longueur d'une génératrice.

## Revendications

1. Procédé pour faire fonctionner une machine destinée à la teinture de bandes de tissu et dans laquelle le tissu à teindre défile à travers le bain de teinture pour venir s'enrouler sur un rouleau, caractérisé en ce que l'on détecte la vitesse angulaire instantanée du rouleau enrouleur, au cours du fonctionnement de la machine, et en ce qu'on règle cette vitesse de manière à maintenir constante ou sensiblement telle l'accélération centrifuge à l'endroit où le tissu s'enroule sur le rouleau tracteur.

2. Procédé selon la revendication 1, caractérisé en ce que la détection de la vitesse angulaire ω du rouleau enrouleur (5) est obtenue au moyen de la tension électrique fournie par une dynamo tachymétrique liée en rotation à ce rouleau tandis que la tension fournie par une seconde dynamo tachymétrique entraînée par le tissu sert à mesurer la vitesse linéaire V de celui-ci.

3. Procédé selon la revendication 2, caractérisé en ce que l'on réalise le produit ω.v par voie électronique, on compare la valeur mesurée à une valeur de consigne et on utilise le signal résultant pour régler la vitesse du moteur entraînant le rouleau enrouleur (5).

4. Procédé selon la revendication 2, caractérisé en ce qu'on fait le réglage en partant de la somme aω + v, a étant un coefficient égal au produit du rayon initial du rouleau enrouleur (5) par la racine carrée du rapport entre le rayon final de ce rouleau et son rayon initial, de sorte que les valeurs de cette somme soient égales au début et à la fin de l'opération d'enroulement du tissu et varient peu dans l'intervalle, les signaux aω et v étant sommés électroniquement et la somme étant comparée à une valeur de consigne pour fournir un signal résultant qui agit sur le dispositif de réglage du moteur du rouleau enrouleur.

5. Procédé selon la revendication 1, caractérisé en ce que l'on détecte à chaque instant la vitesse angulaire ω du rouleau enrouleur et le nombre n de spires enroulées sur ce rouleau, et en ce qu'on règle la vitesse angulaire du moteur entraînant le rouleau enrouleur pour maintenir constante ou sensiblement telle l'expression ω² (1 + n$\frac{\text{m - 1}}{\text{N}}$ ), dans laquelle m est le rapport du rayon final au rayon initial du rouleau enrouleur et N le nombre de spires du tissu enroulées à la fin de l'enroulement.

6. Machine pour la mise en oeuvre du procédé selon l'une des revendications 1 à 4, caractérisé en ce qu'elle comporte des moyens propres à engendrer des signaux électriques proportionnels respectivement à la vitesse angulaire du rouleau d'entraînement du tissu (5) et à la vitesse linéaire v du tissu engendrée par la rotation de ce rouleau, et des moyens utilisant ces signaux pour fournir au dispositif de réglage du moteur électrique un signal de commande propre à maintenir constant, ou pratiquement tel, le produit ω.v.

7. Machine selon la revendication 6, caractérisée en ce qu'elle comporte un dispositif électronique permettant de faire la somme du signal proportionnel à v et d'un signal a.ω, a étant un coefficient égal au rayon initial du rouleau multiplié par la racine carrée du rapport du rayon final de ce rouleau à son rayon initial, des moyens pour comparer le signal de somme à un signal de consigne, et des moyens pour appliquer la différence positive ou négative au dispositif de réglage de la vitesse d'entraînement du rouleau enrouleur.

8. Machine selon la revendication 6, caractérisée en ce qu'elle comporte une dynamo tachymétrique liée au cylindre enrouleur pour fournir une tension électrique fonction de la vitesse angulaire de ce cylindre, des moyens de détecter à chaque instant le nombre n de spires de tissu enroulées sur le rouleau enrouleur et un calculateur électronique où l'on met en mémoire, au montage du tissu, le nombre N de spires enroulées sur le rouleau enrouleur à la fin de l'opération, ainsi que le rapport m entre le rayon final du rouleau enrouleur et son rayon initial, ce calculateur recevant pendant le fonctionnement de la machine la tension électrique fonction de la vitesse angulaire ω du rouleau enrouleur et l'indication du nombre n de spires enroulées, de manière à calculer à chaque instant l'expression$\text{ω² (1 + n} \frac{\text{m - 1}}{\text{N}} \text{),}$ à maintenir constante ou sensiblement telle.

9. Machine selon l'une des revendications 6 à 8, caractérisée en ce que le moteur électrique à courant continu qui entraîne le rouleau enrouleur est associé à un variateur à thyristor pour le réglage de la tension qui lui est appliquée.

10. Machine selon l'une des revendications 6 à 8, caractérisée en ce que le rouleau enrouleur est entraîné par son moteur électrique par l'intermédiaire d'une transmission hydraulique à vitesse variable.

11. Machine selon l'une des revendications précédentes, munie d'un cylindre d'essorrage devant s'appuyer sur le tissu à l'endroit où il se dépose sur le rouleau tracteur (5), caractérisée en ce que le bâti oscillant (16, 18) qui porte le cylindre, accompagnant le tissu sur le rouleau enrouleur, est déformable de manière que le cylindre s'appuie sur le tissu sur toute la largeur de celui-ci.

12. Machine selon la revendication 11, caractérisée en ce que les deux bras (16) portant le cylindre (14) sont reliés à l'entretoise (18) qui les réunit, par des boulons ou des rivets (20) non serrés à fond et engagés dans des trous ovalisés, pour permettre une liberté de mouvement entre l'entretoise et les bras.

## Patentansprüche

1. Verfahren für den Betrieb einer Maschine zum Fërben von Gewebebahnen, bei dem das zu färbende Gewebe durch das Färbebad hindurchläuft, um dann sich auf eine Trommel aufzuwickeln, dadurch gekennzeichnet, daß man die momentane Winkelgeschwindigkeit der Aufwickeltrommel während des Betriebs der Maschine ermittelt und daß man diese Geschwindigkeit derart regelt, daß die Zentrifugalbeschleunigung an der Stelle, an der das Gewebe sich auf die Zugtrommel aufwickelt, konstant oder annähernd konstant hält.

2. Verfahren nach Anspruch 1, dadurch gekennzeichnet, daß die Ermittlung der Winkelgeschwindigkeit ω der Aufwickeltrommel (5) erzielt wird mit Hilfe der elektrischen Spannung, die durch einen Drehzahlgeber geliefert wird, der mit dieser Trommel rotationsverbunden ist, während die durch einen vom Gewebe angetriebenen zweiten Drehzahlgeber gelieferte Spannung dazu dient, die lineare Geschwindigkeit v des Gewebes zu messen.

3. Verfahren nach Anspruch 2, dadurch gekennzeichnet, daß man das Produkt ω.v auf elektronischem Weg bildet, den gemessenen Wert mit einem Einstellwert vergleicht und das resultierende Signal zur Regelung der Drehzahl des die Aufwickeltrommel (5) antreibenden Motors verwendet.

4. Verfahren nach Anspruch 2, dadurch gekennzeichnet, daß man die Regelung ausführt ausgehend von der Summe aω + v wobei a ein Koeffizient gleich dem Produkt aus dem Anfangsradius der Aufwickeltrommel (5) und der Quadratwurzel aus dem Verhältnis des Endradius dieser Trommel zu deren Anfangsradius ist, derart, daß die Werte dieser Summe vom Beginn bis zum Ende des Gewebe-Aufwickelvorgangs gleich sind und in dem Intervall nur wenig verrieren, wobei die Signale a ω und v elektronisch summiert werden und die Summe mit einem Einstellwert verglichen wird, um ein resultierendes Signal zu liefern, das auf die Einrichtung zur Regelung des Motors der Aufwickeltrommel wirkt.

5. Verfahren nach Anspruch 1, dadurch gekennzeichnet, daß man in jedem Augenblick die Winkelgeschwindigkeit ω der Aufwickeltrommel und die Anzahl n der auf diese Trommel aufgewickelten Windungen ermittelt und daß man die Winkelgeschwindigkeit des die Aufwickeltrommel antreibenden Motors regelt, um den Ausdruck ω²x (1+n$\frac{\text{m-1}}{\text{N}}$ ) konstant oder annähernd konstant zu halten, worin m das Verhältnis des Endradius zum Anfangsradius der Aufwickeltrommel und N die Anzahl der Windungen des Gewebes an Ende des Aufwickelns sind.

6. Maschine zur Durchführung des Verfahrens nach einem der Ansprüche 1 bis 4, dadurch gekennzeichnet, daß sis geeignete Mittel zur Erzeugung von elektrischen Signalen aufweist, die proportional bezüglich der Winkelgeschwindigkeit der Trommel (5) für den Antrieb des Gewebes und bezüglich der durch die Rotation dieser Trommel erzeugten linearen Geschwindigkeit v des Gewebes sind, sowie diese Signale verwendende Mittel zur Lieferung eines Befehlssignals an die Einrichtung zur Regelung des Elektromotors, das geeignet ist, das Produkt ω.v konstant oder annähernd konstant zu halten.

7. Maschine nach Anspruch 6, dadurch gekennzeichnet, daß sie eine elektronische Einrichtung, die es erlaubt, die Summe aus dem v proportionalen Signal und einem Signal a.ω zu bilden, wobei a gleich dem Anfangsradius der Trommel multipliziert mit der Quadratwurzel des Verhältnisses des Endradius dieser Trommel zu ihrem Anfangsradius ist, Mittel zum Vergleichen des Signals der Summe mit einem Einstellsignal sowie Mittel zur Anwendung der positiven oder negativen Differenz auf die Einrichtung zur Regelung der Antriebsdrehzahl der Aufwickeltrommel aufweist.

8. Maschine nach Anspruch 6, dadurch gekennzeichnet, daß sie einen mit der Aufwickeltrommel verbundenen Drehzahlgeber zur Lieferung einer elektrischen Spannung als Funktion der Winkelgeschwindigkeit dieser Trommel, Mittel zum Ermitteln der Anzahl n der Windungen des auf die Aufwickeltrommel aufgewickelten Gewebes in jedem Augenblick und einen elektronischen Rechner aufweist, in dem man bei der Montage des Gewebes die Anzahl N der auf die Aufwickeltrommel am Ende des Betriebsvorgangs aufgewickelten Windungen sowie das Verhältnis m des Endradius der Aufwickeltrommel zu deren Anfangsradius speichert, wobei der Rechner während des Betriebs der Maschine die elektrische Spannung als Funktion der Winkelgeschwindigkeit ω dar Aufwickeltrommel und die Anzeige der Anzahl n der aufgewickelten Windungen empfängt derart, daß er in jedem Augenblick den konstant oder annähernd konstant zu haltenden Ausdruck ω²x (1+n$\frac{\text{m-1}}{\text{N}}$ ) errechnet.

9. Maschine nach einem der Ansprüche 6 bis 8, dadurch gekennzeichnet, daß der die Aufwickeltrommel antreibende Gleichstrommotor angeschlosssen ist an einen Thyristor-Variator zur Regelung der Spannung, die ihm zugeführt wird.

10. Maschine nach einem der Ansprüche 6 bis 8, dadurch gekennzeichnet, daß die Aufwickeltrommel durch ihren Elektromotor mit Hilfe einer hydraulischen Üvertragung mit variabler Geschwindigkeit angetrieben wird.

11. Maschine nach einem der vorhergehenden Ansprüche, versehen mit einer Entwässerungswalze, die sich auf das Gewebe an der Stelle auflegen soll, wo es sich auf der Zugtrommel (5) ablegt, dadurch gekennzeichnet, daß der schwingende Rahmen (16,18), der die Walze trägt, die das Gewebe auf der Aufwickeltrommel begleitet, derart nachgiebig ist, daß die Walze sich auf das Gewebe auf dessen gesamter Breite auflegt.

12. Maschine nach Anspruch 11, dadurch gekennzeichnet, daß die beiden die Walze (14) tragenden Arme (16) mit der Querstange (18), die sie zusammenhält, durch Schraubbolzen oder Niete (20) verbunden sind, die nicht festgeklemmt und in unrunde Durchbrüche eingesetzt sind, um eine Bewegungsfreiheit zwischen der Querstange und den Armen zu gestatten.

## Claims

1. A process for operating a machine which is intended for the dyeing of webs of fabric and in which the fabric to be dyed passes through the dyeing bath and then winds onto a roller, wherein the instantaneous angular speed of the winding roller is detected during the operation of the machine, and wherein this speed is adjusted in order to keep the centrifugal acceleration constant or substantially constant at the location where the fabric winds onto the draw roller.

2. The process as claimed in claim 1, wherein the detection of the angular speed ω of the winding roller (5) is obtained by means of the electrical voltage supplied by a tachometric dynamo connected in terms of rotation to this roller, whilst the voltage supplied by a second tachometric dynamo driven by the fabric serves for measuring the linear speed V of the latter.

3. The process as claimed in claim 2, wherein the product ω.v is obtained electronically, the measured value is compared with a nominal value, and the resulting signal is used to adjust the speed of the motor driving the winding roller (5).

4. A process is claimed in claim 2, wherein the adjustment is made on the basis of the sum aω + v, a being a coefficient equal to the product of the initial radius of the winding roller (5) and the square root of the ratio between the final radius of this roller and its initial radius, in such a way that the values of this same are equal at the start and at the end of the operation of winding the fabric and vary only slightly within the interval, the signals aω and v being summed electronically, and the sum being compared with a nominal value in order to supply a resulting signal which acts on the adjusting device of the motor of the winding roller.

5. The process as claimed in claim 1, wherein the angular speed ω of the winding roller and the number n of wound turns on this roller are detected at each moment, and wherein the angular speed of the motor driving the winding roller is adjusted in order to keep constant or substantially constant the expression w² (1 + n$\frac{\text{m-1}}{\text{N}}$ ), in which m is the ratio of the final radius to the initial radius of the winding roller and N is the number of wound turns of the fabric at the end of winding.

6. The machine for carrying out the process as claimed in one of claims 1 to 4, wherein there are means designed to generate electrical signals respectively proportional to the angular speed of the fabric winding roller (5) and to the linear speed v of the fabric generated as a result of the rotation of this roller, and means utilizing these signals in order to supply the adjusting device of the electric motor with a control signal designed for keeping the product ω.v constant or virtually constant.

7. The machine as claimed in claim 6, wherein there are, an electronic device making it possible to sum the signal proportional to v and a signal a.ω, a being a coefficient equal to the initial radius of the roller multiplied by the square root of the ratio of the final radius of this roller to its initial radius, means for comparing the sum signal with a nominal signal, and means for applying the positive or negative difference to the device for adjusting the driving speed of the winding roller.

8. Machine as claimed in claim 6, wherein there are,a tachometric dynamo connected to the winding roller in order to supply an electrical voltage which is a function of the angular speed of this roller, means for detecting at each moment the number n of wound turns of fabric on the winding roller, and an electronic computer which, during assembly of the fabric, stores the number N of wound turns on the winding roller at the end of the operation and the ratio m between the final radius of the winding roller and its initial radius, this computer receiving during the operation of the machine the electrical voltage which is a function of the angular speed ω of the winding roller, and the indication of the number n of wound turns in order at each moment to calculate the expression$\text{ω² (1 + n} \frac{\text{m-1}}{\text{N}} \text{),}$ to be kept constant or substantially constant.

9. The machine as claimed in one of claims 6 to 8, wherein the direct-current electric motor driving the winding roller is associated with a thyristor-type variator for adjusting the voltage applied to it.

10. The machine as claimed in one of claims 6 to 8, wherein the winding roller is driven by its electric motor by means of a variable-speed hydraulic transmission.

11. The machine as claimed in one of the preceding claims, equipped with a drying cylinder intended to bear on the fabric at the location where it is laid onto the draw roller (5), wherein the oscillating frame (16, 18) which carries the cylinder accompanying the fabric on the winding roller is deformable in such a way that the cylinder bears on the fabric over the entire width of the latter.

12. The machine as claimed in claim 11, wherein the two arms (16) carrying the cylinder (14) are connected to the spacer (18) joining them by means of bolts or rivets (20) not driven home and engaged in ovalized holes, in order to allow a freedom of movement between the spacer and the arms.
